# EUROPÄISCHE PATENTSCHRIFT

(11) **EP 3 746 608 B1**
(45) Veröffentlichungstag und Bekanntmachung des Hinweises auf die Patenterteilung: **11.05.2022**
(21) Anmeldenummer: 19701669.4
(22) Anmeldetag: 29.01.2019
(51) Int. Cl.: E03D 11/14, E03D 11/16, E03D 11/17

(54) **BEFESTIGUNGSSYSTEM ZUR BEFESTIGUNG EINES SANITÄRARTIKELS**
FIXING SYSTEM FOR THE FIXING OF A SANITARY APPLIANCE
SYSTÈME DE FIXATION PERMETTANT DE FIXER UN ARTICLE SANITAIRE

(30) Priorität: 29.01.2018 EP 18153795; 29.01.2018 EP 18153793; 29.01.2018 EP 18153796; 29.01.2018 EP 18153797
(43) Veröffentlichungstag der Anmeldung: 09.12.2020
(73) Patentinhaber: Geberit International AG, 8645 Jona (CH)
(72) Erfinder: DIETHELM, Alois, 8857 Vorderthal (CH); BRAULIO, Juanes, 8620 Wetzikon (CH); NIEDERBERGER, Martin, 8730 Uznach (CH); WEISS, Rolf, 8627 Grüningen (CH); ZWICKER, Maurus, 8733 Eschenbach (CH)
(74) Vertreter: Frischknecht, Harry Ralph
(86) Internationale Anmeldenummer: PCT/EP2019/052129
(87) Internationale Veröffentlichungsnummer: WO 2019/145567

(56) Entgegenhaltungen:
- DE-A1- 1 937 520
- DE-U1- 20 111 959
- GB-A- 1 228 375
- US-A- 2 584 107

## Beschreibung

### TECHNISCHES GEBIET

Die vorliegende Erfindung betrifft ein Befestigungssystem zur Befestigung eines Sanitärartikels nach dem Oberbegriff von Anspruch 1.

### STAND DER TECHNIK

Aus der DE 10 2011 052 558 ist eine Befestigungsvorrichtung zur Befestigung einer Toilettenschüssel bekannt geworden. Die Befestigungsvorrichtung greift mit Zapfen in Öffnungen ein, die in Seitenwänden an der Toilettenschüssel angeordnet sind. Nachteilig an der DE 10 2011 052 558 ist die Verspannung der Befestigungsvorrichtung über die Seitenwände und die damit einhergehende Krafteinleitung von der belasteten Toilettenschüssel in die Befestigungsvorrichtung. Andere Befestigungssysteme sind z.B. aus GB 1 228 375 und aus US 2 584 107 bekannt.

### DARSTELLUNG DER ERFINDUNG

Ausgehend von diesem Stand der Technik liegt der vorliegenden Erfindung eine Aufgabe zugrunde, ein Befestigungssystem für einen Sanitärartikel, wie eine Toilettenschüssel oder einen Waschtisch anzugeben, welches die Nachteile des Standes der Technik überwindet. Insbesondere soll eine Befestigungsvorrichtung angegeben werden, welche eine verbesserte Krafteinleitung vom Sanitärartikel in das Befestigungssystem erlaubt.

Diese Aufgabe löst der Gegenstand vom Anspruch 1. Demgemäss umfasst ein Befestigungssystem zur Befestigung eines Sanitärartikels ein Trägerelement mit mindestens einer Befestigungsaufnahme, die mit einem bauseitig fest angeordneten Befestigungsmittel verbindbar ist, mindestens ein am Trägerelement liegender oberer Anschlagsabschnitt, der an einem oberen Anschlag des Sanitärartikels anschlägt, mindestens ein am Trägerelement liegender unterer Anschlagsabschnitt, der an einem unteren Anschlag des Sanitärartikels anschlägt, und mindestens ein Klemmelement. Der obere Anschlagsabschnitt liegt in Einbaulage oberhalb des unteren Anschlagsabschnittes. Mindestens einer der Anschlagsabschnitte ist bezüglich des Trägerelementes verschiebbar am Trägerelement gelagert und steht mit dem mindestens einen Klemmelement derart in Verbindung, dass durch Betätigung des Klemmelementes der besagte Anschlagsabschnitt in eine Betätigungsrichtung verschiebbar ist, derart, dass die beiden Anschlagsabschnitte zwischen den beiden Anschlägen des Sanitärartikels verspannbar sind.

Durch die räumliche Anordnung der beiden Anschlagsabschnitte übereinander ergeht der Vorteil, dass die in Schwerkraft wirkenden Kräfte, welche sich aufgrund des Eigengewichtes des Sanitärartikels oder durch Benützung desselben ergeben, gut in das Trägerelement und somit in die bauseitig fest angeordneten Befestigungsmittel einleiten.

Die Ausdrucksweise "oberhalb" ist derart zu verstehen, dass der obere Anschlagsabschnitt in Einbaulage bezüglich der Richtung der Schwerkraft oberhalb des unteren Anschlagsabschnittes liegt. Mit anderen Worten sind die beiden Anschlagsabschnitte in der Vertikalen gesehen übereinander und beabstandet zueinander angeordnet. Gleichermassen ist die Ausdrucksweise "unterhalb" derart zu verstehen, dass der untere Anschlagsabschnitt in Einbaulage bezüglich der Richtung der Schwerkraft unterhalb des oberen Anschlagsabschnittes liegt.

Die Ausdrucksweise, dass die Anschlagsabschnitte am Trägerelement liegen ist so zu verstehen, dass die Anschlagsabschnitte entweder durch das Trägerelement selbst bereitgestellt werden; oder dass die Anschlagsabschnitte durch ein weiteres Element, welches mit dem Trägerelement fest oder bewegbar verbunden werden kann, bereitgestellt werden. Ein solches weiteres Element kann beispielsweise das unten beschriebene Anschlagselement sein.

Vorzugsweise liegen der obere Anschlagsabschnitt und der untere Anschlagsabschnitt bezüglich einer in der Vertikalen orientierter Achse direkt übereinander.

Vorzugsweise verläuft die Betätigungsrichtung in Einbaulage in der Vertikalen bzw. in Richtung der Schwerkraft.

Weiter weisen der mindestens eine obere Anschlagsabschnitt und der mindestens eine untere Anschlagsabschnitt je eine Anschlagsaufnahme auf, in welche die Anschläge des Sanitärartikels einragen.

Besonders bevorzugt ist die Anschlagsaufnahme des oberen Anschlagsabschnittes derart ausgebildet, dass über diese eine Gewichtskraft in das Trägerelement einleitbar ist. Die Anschlagsaufnahme des oberen Anschlagsabschnittes ist vorzugsweise derart ausgebildet, dass der Sanitärartikel ein die Anschlagsaufnahme einhängbar ist.

Besonders bevorzugt ist die Anschlagsaufnahme derart ausgebildet, dass wenn die beiden Anschlagsabschnitte zwischen den beiden Anschlägen verspannt sind, ein Formschluss zwischen Anschlagsaufnahme und dem Sanitärartikel bereitgestellt wird.

Weiter sind die beiden Anschlagsaufnahmen quer zur Betätigungsrichtung gesehen schwalbenschwanzförmig. Vorzugsweise sind auch die Anschläge am Sanitärartikel schwalbenschwanzförmig. Hierdurch kann ein guter Formschluss erreicht werden, wobei zugleich eine gute Krafteinleitung ermöglicht wird.

Vorzugsweise weisen der mindestens eine obere Anschlagsabschnitt und der mindestens eine untere Anschlagsabschnitt je eine winklig geneigte Anschlagsfläche auf, wobei die winklig geneigte Anschlagsfläche vorzugsweise Teil der Anschlagsaufnahme ist. Die Anschlagsfläche ist dabei insbesondere zur Vertikalen winklig geneigt ausgebildet.

Vorzugsweise weisen der mindestens eine obere Anschlagsabschnitt und der mindestens eine untere Anschlagsabschnitt je eine in der Vertikalen orientierte Lagerfläche auf, wobei die in der Vertikalen orientierte Lagerfläche vorzugsweise Teil der Anschlagsaufnahme ist.

Besonders bevorzugt schliesst sich der winklig geneigten Anschlagsfläche die Lagerfläche direkt an. Es wird also eine Art V-förmige Aufnahme geschaffen. An der Lagerfläche kann der Sanitärartikel ebenfalls anstehen, wobei insbesondere beim oberen Anschlagsabschnitt eine in der Horizontalen wirkende Kraftkomponente aufnehmbar ist.

Vorzugsweise mindestens einer der Anschlagsabschnitte ortsfest am Trägerelement angeordnet. Das heisst, der besagte mindestens eine Anschlagsabschnitt ist nicht zum Trägerelement verschiebbar.

Besonders bevorzugt sind mindestens je ein ortsfest angeordneter Anschlagsabschnitt und mindestens je ein verschiebbar angeordneter Anschlagsabschnitt angeordnet, welche beiden Anschlagsabschnitte ein Anschlagspaar bilden. Vorzugsweise sind zwei Anschlagspaare angeordnet, wobei die Anschlagspaare in einer Richtung quer zur Vertikalen bzw. quer zur Betätigungsrichtung beabstandet zueinander liegen.

Vorzugsweise wird der obere Anschlagsabschnitt durch ein oberes Anschlagselement bereitgestellt, welches mit dem Trägerelement verbindbar ist und/oder der untere Anschlagsabschnitt durch ein unteres Anschlagselement bereitgestellt wird, welches mit dem Trägerelement verbindbar ist.

Vorzugsweise wird das obere Anschlagselement über eine mechanische Verbindung mit dem Trägerelement fest verbunden, wobei die mechanische Verbindung vorzugsweise eine Rastverbindung oder eine Schnappverbindung ist. Vorzugsweise wird das untere Anschlagselement über eine mechanische Verbindung mit dem Trägerelement fest verbunden, wobei die mechanische Verbindung vorzugsweise eine Rastverbindung oder eine Schnappverbindung ist.

Das Anschlagselement ist vorzugsweise aus einem Kunststoff oder Gummi hergestellt, was den Vorteil hat, dass eine gute Kontaktierung des Sanitärtikels erreicht wird, insbesondere wenn der Sanitärartikel aus Keramik ist.

Vorzugsweise weist das Anschlagselement, welches den verschiebbaren Anschlagsabschnitt bereitstellt, eine Aufnahme für das Klemmelement auf, wobei bei Betätigung des Klemmelementes das Anschlagselement mit dem Anschlagsabschnitt, insbesondere als Ganzes, relativ zum Trägerelement verschiebbar ist.

Vorzugsweise ist das besagte Anschlagselement auf einem in Betätigungsrichtung orientierten stabförmigen Fortsatz des Trägerelementes gelagert, wobei das Klemmelement vorzugsweise auf eine am Fortsatz angeordnete Stirnfläche wirkt. Durch Betätigung des Klemmelementes lässt sich das Anschlagselement mit der relativ zum Trägerelement verschieben.

Besonders bevorzugt ist das Betätigungselement eine Stellschraube, die in einem Gewinde im besagten Anschlagselemente drehbar gelagert ist.

Vorzugsweise umfasst das Trägerelement einen Traversenabschnitt und mindestens ein vom Traversenabschnitt abstehender Stützabschnitt, wobei am Stützabschnitt je ein oberer und je ein unterer Anschlagsabschnitt vorhanden ist, und wobei der Stützabschnitt und/oder der Traversenabschnitt Aufnahmestrukturen für die Aufnahme von mindestens einem Funktionselement aufweisen.

Das Funktionselement kann beispielsweise eine Lagerstruktur für die Durchführung von Wasserleitungen, wie Frischwasser oder Abwasserleitung, oder Gewindeelemente für die Befestigung von zusätzlichen Elementen, wie ein Toilettendeckel, eine Armatur oder ein Toilettensitzring oder ähnliches sein. Die Lagerstruktur kann bewegbar in der Aufnahmestruktur gelagert sein.

Eine Anordnung umfasst einen Sanitärartikel mit einem oberen Anschlag und einem unteren Anschlag und ein Befestigungssystem nach obiger Beschreibung, wobei der obere Anschlagsabschnitt mit oberen Anschlag und der untere Anschlagsabschnitt mit dem unteren Anschlag in Kontakt bringbar ist und die beiden Anschlagsabschnitte zwischen den beiden Anschlägen verspannbar sind.

Weitere bevorzugte Ausbildungen der Anordnung sind dadurch charakterisiert,
- dass das Befestigungssystem in einem Aufnahmeraum des Sanitärartikels angeordnet ist; und/oder
- dass der Sanitärartikel eine Zugangsöffnung aufweist, über welche das Klemmelement mit einem oder ohne einem Werkzeug zugänglich ist; und/oder
- dass die Anschläge bezüglich ihrer Form komplementär passend zu den Anschlagsabschnitten ausgebildet sind.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Schnittdarstellung eines Befestigungssystem nach einer Ausführungsform der vorliegenden Erfindung;
- Fig. 2a/2b: Schnittdarstellungen durch das Befestigungssystem nach der Figur 1; wobei die Figur 2b Detailansichten der Figur 2a zeigt;
- Fig. 3: eine perspektivische Ansicht des Befestigungssystems nach der Figur 1;
- Fig. 4.: eine perspektivische Explosionsansicht des Befestigungssystems nach der Figur 1;
- Fig. 5: eine Detailansicht eines oberen Bereichs des Befestigungssystems nach der Figur 1;
- Fig. 6: eine weitere Detailansicht eines oberen Bereichs des Befestigungssystems nach der Figur 1;
- Fig. 7: eine Detailansicht eines unteren Bereichs des Befestigungssystems nach der Figur 1; und
- Fig. 8: eine weitere Detailansicht eines unteren Bereichs des Befestigungssystems nach der Figur 1.

### BESCHREIBUNG BEVORZUGTER AUSFÜHRUNGSFORMEN

In der Figur 1 wird eine perspektivische Ansicht eines Befestigungssystems 1 mit einem Sanitärartikel 2 gezeigt. Der Sanitärartikel 2 weist hier die Gestalt einer Toilettenschüssel auf. Der Sanitärartikel 2 kann aber auch ein Waschtisch, ein Lavabo, ein Urinal oder ein Bidet sein. Der Sanitärartikel 2 ist vorzugsweise aus Keramik, er kann aber auch aus einem anderen Werkstoff sein.

Das Befestigungssystem 1 umfasst ein Trägerelement 3 mit mindestens einer Befestigungsaufnahme 4, die mit einem bauseitig fest angeordneten Befestigungsmittel verbindbar ist, mindestens ein am Trägerelement 3 liegender oberer Anschlagsabschnitt 5, der an einem an einem oberen Anschlag 6 des Sanitärartikels 2 anschlägt, mindestens ein am Trägerelement 3 liegender unterer Anschlagsabschnitt 7, der an einem unteren Anschlag 8 des Sanitärartikels 2 anschlägt und mindestens ein Klemmelement 9. Der obere Anschlagsabschnitt 5 liegt, wie in der Figur 1 gezeigt, in Einbaulage bzw. in der Vertikalen V gesehen oberhalb des unteren Anschlagsabschnittes 7. Das heisst, die Anschlagsabschnitte 5, 7 sind im Wesentlichen in der Vertikalen beabstandet zueinander angeordnet.

Mindestens einer der Anschlagsabschnitte 5, 7 ist bezüglich des Trägerelementes 3 verschiebbar am Trägerelement 3 gelagert. In der gezeigten Ausführungsform ist es der untere Anschlagsabschnitt 7. Der obere Anschlagsabschnitt 5 ist fest zum Trägerelement 3 angeordnet.

Der verschiebbare Anschlagsabschnitt 7 steht mit dem mindestens einen Klemmelement 9 derart in Verbindung, dass durch Betätigung des Klemmelementes 9 der besagte Anschlagsabschnitt 7 in eine Betätigungsrichtung B verschiebbar ist, derart, dass die beiden Anschlagsabschnitte 5, 7 zwischen den beiden Anschlägen 6, 8 des Sanitärartikels 2 verspannbar sind. Über diese Verspannbarkeit wird das Trägerelement 3 fest im Sanitärartikel 2 montiert. Durch die Verbindung des Trägerelementes 3 über seine Befestigungsaufnahme 4 mit dem bauseitig angeordneten Befestigungsmittel kann der Sanitärartikel fest mit einem Gebäude verbunden werden. Das bauseitig angeordnete Befestigungsmittel ist in den Figuren nicht gezeigt und kann beispielsweise eine von einer Wand abstehende Gewindestange sein.

In der gezeigten Ausführungsform bilden jeweils ein oberer Anschlagsabschnitt 5 und jeweils ein unterer Anschlagsabschnitt 7 ein Anschlagspaar. Es sind, wie von der Figur 3 ersichtlich zwei Paare vom oberen Anschlagsabschnitt 5 und Anschlagsabschnitt 7 beabstandet zueinander angeordnet. Diese beiden Paare von Anschlagsabschnitten 5, 7 sind dabei mit entsprechenden Anschlagspaarungen 6, 8 anschlagbar. Das Klemmelement 9 ist, wie von der Figur 1 gezeigt, von unten her zugänglich. Dabei ist das Klemmelement 9 entsprechend betätigbar.

Die Betätigungsrichtung B verläuft in der Einbaulage in der Vertikalen V. Das heisst, der verschiebbar am Trägerelement 3 angeordnete Anschlagsabschnitt 5, 7 lässt sich in Einbaulage in Richtung der Vertikalen V verschieben.

Die Figuren 2a und 2b zeigen Schnittdarstellungen in Richtung der Vertikalen V. Von den Detaildarstellungen der Figur 2b kann gut erkannt werden, dass der obere Anschlagsabschnitt 5 und der untere Anschlagsabschnitt 7 je eine Anschlagsaufnahme 10 aufweisen, in welche die Anschläge 6, 8 des Sanitärartikels 2 einragen. Die Anschlagsaufnahme 10 ist dabei derart ausgebildet, dass im verspannten Zustand ein Formschluss zwischen den Anschlagsabschnitte 5, 7 und den Anschlägen 6, 8 bereitgestellt werden kann.

Im Querschnitt gesehen bilden die beiden Anschlagsaufnahmen 10 der jeweiligen Anschlagsabschnitt 5, 7 eine Art Schwalbenschwanz-Struktur, wobei die Anschläge 6, 8 des Sanitärartikels 2 gegengleich ausgebildet sind. Durch diese schwalbenschwanzähnliche Struktur kann eine gute mechanische Verbindung zwischen den Anschlagsabschnitten 5, 7 und den Anschlägen 6, 8 bereitgestellt werden.

Die Anschlagsaufnahme 10 ist allgemeinen Worten derart ausgebildet, dass wenn die beiden Anschlagsabschnitte 5, 7 zwischen den beiden Anschlägen 6, 8 verspannt sind, ein Formschluss zwischen der Anschlagsaufnahme 10 und den Anschlägen 6, 8 des Sanitärartikels 2 bereitgestellt wird. Durch den Formschluss kann eine besonders gute Verbindung erreicht werden.

In der gezeigten Ausführungsform weist sowohl der obere Anschlagsabschnitt 5 als auch der untere Anschlagsabschnitt 7 je eine winklig zur Vertikalen V geneigte Anschlagsfläche 11 auf. Gleichermassen sind die Anschläge 6, 7 auf Seiten des Sanitärartikels 2 winklig geneigt ausgebildet. Der Winkel zur Vertikalen ist bei den Anschlagsflächen 11 und bei den Anschlägen 6, 8 im Wesentlichen gleich ausgebildet. Weiter schliesst sich der winklig geneigt angeordneten Anschlagsfläche 11 nach vorne hin eine in der Vertikalen V orientierte Lagerfläche 20 an. Die Lagerfläche 20 dient dabei als weitere Begrenzung der Anschlagsaufnahme 10. Der Sanitärartikel 2 kann mit einer entsprechend ausgebildeten Lagerfläche 21 an der Lagerfläche 20 entsprechend anschlagen.

In der gezeigten Ausführungsform ist der obere Anschlagsabschnitt 5 ortsfest am Trägerelement 3 angeordnet. Das heisst, der Anschlagsabschnitt 5 ist nicht beweglich zum Trägerelement 3 am Trägerelement 3 platziert bzw. angeordnet. Weiter ist der untere Anschlagsabschnitt 7 bewegbar angeordnet. Das heisst, dass in der gezeigten Ausführungsform der ortsfest angeordnete Anschlagsabschnitt 5 und der verschiebbar angeordnete Anschlagsabschnitt 7 jeweils ein Anschlagspaar bilden.

In der Figur 3 wird eine perspektivische Anordnung des Trägerelementes mit den Anschlagsabschnitten 5, 7 gezeigt. Die Figur 4 zeigt eine gleiche Darstellung, wobei es sich bei der Figur 4 um eine Explosionsansicht handelt.

Von der Figur 4 kann gut erkannt werden, dass der obere Anschlagsabschnitt durch ein oberes Anschlagselement 12 und der untere Anschlagsabschnitt 7 durch ein unteres Anschlagselement 13 bereitgestellt wird. Die beiden Anschlagselemente 12, 13 sind dabei getrennt vom Trägerelement ausgebildet und mit dem Trägerelement 3 verbindbar. Das obere Anschlagselement 12 wird fest mit dem Trägerelement 3 verbunden, während das untere Anschlagselement 13 derart mit dem Trägerelement 3 in Verbindung steht, dass der Anschlagsabschnitt 7, wie oben erwähnt, zum Trägerelement 3 verschiebbar ist. Das obere Anschlagselement 12 ist über eine mechanische Verbindung mit dem Trägerelement 3 fest verbunden. Vorzugsweise ist die mechanische Verbindung eine Rastverbindung oder eine Schnappverbindung.

Das untere Anschlagselement 13, welches den verschiebbaren Anschlagsabschnitt 7 bereitstellt, weist eine Aufnahme 14 für das Klemmelement 9 auf. Bei einer Betätigung des Klemmelementes 9 wird das Anschlagselement 13 als Ganzes mit dem Anschlagsabschnitt 7 relativ zum Trägerelement 3 verschoben. In der gezeigten Ausführungsform ist das Anschlagselement 3 auf einem Betätigungsrichtung B orientierten, stabförmigen Fortsatz 15 des Trägerelementes 3 gelagert. Das Klemmelement 9 wirkt auf eine am Fortsatz 15 angeordnete Stirnfläche 16 und bei Betätigung des Klemmelementes 9 wird das Anschlagselement 13 auf dem Fortsatz 15 des Trägerelementes 3 verschoben. In der gezeigten Ausführungsform ist das Klemmelement 9 eine Stellschraube, welche in einem Gewinde im Anschlagselement 13 drehbar gelagert ist. Bei einer Drehung verschiebt sich die Stirnseite der Stellschraube. Die Stellschraube kann in der Figur 2b gut erkannt werden.

In der Figur 5 und 6 wird weiter noch die konkrete Ausbildung des oberen Anschlagselementes 12 gezeigt. Hier kann gut erkannt werden, dass das Anschlagselement 12 unterseitig eine Aufnahme 22 aufweist, in welche sich Teile des Trägerelements 3 hineinerstrecken. Weiter kann in der Figur 6 die Anschlagsfläche 11, welche hier von mehreren Stegen bereitgestellt wird, gut erkannt werden.

Darüber hinaus kann in der Figur 6 erkannt werden, dass das Trägerelement 3 einen Traversenabschnitt 17 aufweist, wobei der Traversenabschnitt 17 hier eine Aufnahmestruktur 19 umfasst. In der Aufnahmestruktur 19 ist ein mit einem Gewinde versehenes Befestigungselement 23 zur Befestigung eines Drittelementes, wie beispielsweise eine Armatur oder einen Toilettendeckel, gezeigt.

In den Figuren 7 und 8 wird sodann die Detailansicht des unteren Anschlagselement 13 gezeigt. Das untere Anschlagselement 13 liegt, wie erwähnt, an einem Fortsatz 15 an. Hierfür weist das untere Anschlagselement 13 eine Führungsöffnung 24 auf, in welche der Fortsatz 15 einragen kann. Der Fortsatz 15 ist dabei Teil des Trägerelementes 3 und bildet hier das Ende von einem Stützabschnitt 18, welcher vom Traversenabschnitt 17 absteht. In der gezeigten Ausführungsform ragen zwei beabstandet zueinander liegende Stützabschnitte 18 vom Traversenabschnitt 17 ab.

Die Stützabschnitte 18 können ebenfalls Aufnahmestrukturen 19 für weitere Elemente aufweisen. In der gezeigten Ausführungsform weisen die Stützabschnitte 18 schlitzartige Aufnahmestrukturen 19 auf, welche der Aufnahme von weiteren Elementen dient. Über diese Aufnahmestruktur 19 kann das Trägerelement 3 beispielsweise mit den ortsfest bauseitig angeordneten Befestigungsmitteln verbunden werden. Die Aufnahmestruktur 19 kann beispielsweise die Befestigungsaufnahme 4 bereitstellen. Die Aufnahmestruktur 19 kann auch der Lagerung von Leitungen 25 dienen, welche beispielsweise zwischen den beiden Stützabschnitten 18 hindurchgeführt werden.

Die Stützabschnitte 18 erstrecken sich in der gezeigten Ausführungsform in Richtung der Betätigungsbewegung B und somit in Einbaulage gesehen in Richtung der Vertikalen V.

Der Traversenabschnitt 17 und auch die Stützabschnitte 18 sind vorzugsweise aus Metallprofilen hergestellt. In der gezeigten Ausführungsform sind die Anschlagselemente 12, 13 jeweils an den Stützabschnitten gelagert.

**BEZUGSZEICHENLISTE**

| | | | |
|---|---|---|---|
| 1 | Befestigungssystem | 21 | Lagerfläche |
| 2 | Sanitärartikel | 22 | Aufnahme |
| 3 | Trägerelement | 23 | Befestigungselement |
| 4 | Befestigungsaufnahme | 24 | Führungsöffnung |
| 5 | oberer Anschlagsabschnitt | 25 | Leitungen |
| 6 | oberer Anschlag | | |
| 7 | unterer Anschlagsabschnitt | B | Betätigungsrichtung |
| 8 | unterer Anschlag | V | Vertikale |
| 9 | Klemmelement | | |
| 10 | Anschlagsaufnahme | | |
| 11 | Anschlagsfläche | | |
| 12 | oberes Anschlagselement | | |
| 13 | unteres Anschlagselement | | |
| 14 | Aufnahme | | |
| 15 | Fortsatz | | |
| 16 | Stirnfläche | | |
| 17 | Traversenabschnitt | | |
| 18 | Stützabschnitt | | |
| 19 | Aufnahmestrukturen | | |
| 20 | Lagerfläche | | |

## Patentansprüche

1. Befestigungssystem (1) zur Befestigung eines Sanitärartikels (2), insbesondere einer Toilettenschüssel oder einem Waschtisch, umfassend
ein Trägerelement (3) mit mindestens einer Befestigungsaufnahme (4), die mit einem bauseitig fest angeordneten Befestigungsmittel verbindbar ist,
mindestens ein am Trägerelement (3) liegender oberer Anschlagsabschnitt (5), der an einem oberen Anschlag (6) des Sanitärartikels (2) anschlagbar ist,
mindestens ein am Trägerelement (3) liegender unterer Anschlagsabschnitt (7), der an einem unteren Anschlag (8) des Sanitärartikels (2) anschlagbar ist, und
mindestens ein Klemmelement (9),
wobei der obere Anschlagsabschnitt (5) in Einbaulage oberhalb des unteren Anschlagsabschnittes (7) liegt, und
wobei mindestens einer der Anschlagsabschnitte (5, 7) bezüglich des Trägerelementes (3) verschiebbar am Trägerelement (3) gelagert ist und mit dem mindestens einen Klemmelement (9) derart in Verbindung steht, dass durch Betätigung des Klemmelementes (9) der besagte Anschlagsabschnitt (5, 7) in eine Betätigungsrichtung (B) verschiebbar ist, derart, dass die beiden Anschlagsabschnitte (5, 7) zwischen den beiden Anschlägen (6, 8) des Sanitärartikels (2) verspannbar sind, **dadurch gekennzeichnet**
**dass** der mindestens eine obere Anschlagsabschnitt (5) und der mindestens eine untere Anschlagsabschnitt (7) je eine Anschlagsaufnahme (10) aufweisen, in welche die Anschläge (6, 8) des Sanitärartikels (2) einragbar sind und
**dass** die beiden Anschlagsaufnahmen quer zur Betätigungsrichtung (B) gesehen schwalbenschwanzförmig sind.

2. Befestigungssystem (1) nach Anspruch 1, **dadurch gekennzeichnet, dass** die Betätigungsrichtung (B) in Einbaulage in der Vertikalen (V) verläuft.

3. Befestigungssystem (1) nach einem der vorhergehenden Ansprüche **dadurch gekennzeichnet, dass** der mindestens eine obere Anschlagsabschnitt (5) und der mindestens eine untere Anschlagsabschnitt (7) je eine winklig zur Vertikalen geneigte Anschlagsfläche (11) aufweist, wobei die winklig geneigte Anschlagsfläche (11) vorzugsweise Teil der Anschlagsaufnahme (10) ist, und/oder dass der mindestens eine obere Anschlagsabschnitt (5) und der mindestens eine untere Anschlagsabschnitt (7) je eine in der Vertikalen orientierte Lagerfläche (20) aufweist, wobei die in der Vertikalen orientierte Lagerfläche (20) vorzugsweise Teil der Anschlagsaufnahme (10) ist.

4. Befestigungssystem (1) nach einem der vorhergehenden Ansprüche, **dadurch gekennzeichnet, dass** mindestens einer der Anschlagsabschnitte (5, 7) ortsfest am Trägerelement bzw. nicht beweglich zum Trägerelement am Trägerelement angeordnet ist, wobei der ortsfeste Anschlagsabschnitt (5, 7) vorzugsweise der obere Anschlagsabschnitt ist.

5. Befestigungssystem (1) nach Anspruch 4, **dadurch gekennzeichnet, dass** je ein ortsfest angeordneter Anschlagsabschnitt (5) und je ein verschiebbar angeordneter Anschlagsabschnitt (7) jeweils ein Anschlagspaar bilden, wobei vorzugsweise zwei beabstandet zueinander angeordnete Anschlagspaare am Trägerelement (3) angeordnet sind.

6. Befestigungssystem (1) nach einem der vorhergehenden Ansprüche, **dadurch gekennzeichnet, dass** der obere Anschlagsabschnitt (5) ein oberes Anschlagselement (12) umfasst, welches mit dem Trägerelement (3) verbindbar ist; und/oder dass der untere Anschlagsabschnitt (7) ein unteres Anschlagselement (13) umfasst, welches mit dem Trägerelement (3) verbindbar ist.

7. Befestigungssystem (1) nach Anspruch 6, **dadurch gekennzeichnet, dass** das obere Anschlagselement (12) über eine mechanische Verbindung mit dem Trägerelement (3) fest verbunden wird, wobei die mechanische Verbindung vorzugsweise eine Rastverbindung oder eine Schnappverbindung ist; oder dass das untere Anschlagselement (5) über eine mechanische Verbindung mit dem Trägerelement (3) fest verbunden wird, wobei die mechanische Verbindung vorzugsweise eine Rastverbindung oder eine Schnappverbindung ist.

8. Befestigungssystem (1) nach einem der vorhergehenden Ansprüche 6 bis 7, **dadurch gekennzeichnet, dass** das untere Anschlagselement (13), welches den verschiebbaren Anschlagsabschnitt (5, 7) bereitstellt, eine Aufnahme (14) für das Klemmelement (9) aufweist, wobei bei Betätigung des Klemmelementes (9) das Anschlagselement mit dem Anschlagsabschnitt, insbesondere als Ganzes, relativ zum Trägerelement (3) verschiebbar ist.

9. Befestigungssystem (1) nach Anspruch 8, **dadurch gekennzeichnet, dass** das besagte untere Anschlagselement (13) auf einem in Betätigungsrichtung (B) orientierten stabförmigen Fortsatz (15) des Trägerelementes (3) gelagert ist, wobei das Klemmelement (9) vorzugsweise auf eine am Fortsatz (15) angeordnete Stirnfläche (16) wirkt.

10. Befestigungssystem (1) nach einem der vorhergehenden Ansprüche, **dadurch gekennzeichnet, dass** das Trägerelement (3) einen Traversenabschnitt (17) und mindestens ein vom Traversenabschnitt (17) abstehender Stützabschnitt (18) umfasst, wobei am je ein oberer und je ein unterer Anschlagsabschnitt (5, 6) vorhanden ist, und wobei der Stützabschnitt (18) und/oder der Traversenabschnitt (17) Aufnahmestrukturen (19) für die Aufnahme von Funktionselementen aufweisen.

11. Anordnung umfassend einen Sanitärartikel (2) mit einem oberen Anschlag (6) und einem unteren Anschlag (7) und ein Befestigungssystem (1) nach einem der vorhergehenden Ansprüche.

12. Anordnung nach Anspruch 11, **dadurch gekennzeichnet, dass** das Befestigungssystem (1) in einem Aufnahmeraum des Sanitärartikels angeordnet ist; und/oder dass der Sanitärartikel eine Zugangsöffnung aufweist, über welche das Klemmelement mit einem Werkzeug oder ohne einem Werkzeug zugänglich ist; und/oder dass die Anschläge bezüglich ihrer Form komplementär passend zu den Anschlagsabschnitten ausgebildet sind.

## Claims

1. A fastening system (1) for the fastening of a sanitary article (2), in particular a toilet bowl or a wash basin, comprising
a carrier element (3) with at least one fastening receptacle (4) which can be connected to a fastening means arranged in a fixed manner on site,
at least one upper stop portion (5) which lies on the carrier element (3) and which can strike against an upper stop (6) of the sanitary article (2),
at least one lower stop portion (7) which lies on the carrier element (3) and which can strike against a lower stop (8) of the sanitary article (2), and
at least one clamping element (9),
wherein, in the installation position, the upper stop portion (5) lies above the lower stop portion (7), and
wherein at least one of the stop portions (5, 7) is mounted on the carrier element (3) so as to be displaceable with respect to the carrier element (3), and is connected to the at least one clamping element (9) in such a way that, as a result of actuation of the clamping element (9), said stop portion (5, 7) can be displaced in a direction of actuation (B) in such a way that the two stop portions (5, 7) can be braced between the two stops (6, 8) of the sanitary article (2), **characterized in that** the at least one upper stop portion (5) and the at least one lower stop portion (7) each have a stop receptacle (10), into which the stops (6, 8) of the sanitary article (2) can protrude, and **in that** the two stop receptacles are of dovetail form, as seen transversely with respect to the direction of actuation (B).

2. The fastening system (1) as claimed in claim 1, **characterized in that** the direction of actuation (B) runs in the vertical (V) in the installation position.

3. The fastening system (1) as claimed in one of the preceding claims, **characterized in that** the at least one upper stop portion (5) and the at least one lower stop portion (7) each have a stop surface (11) which is inclined at an angle with respect to the vertical, wherein the angularly inclined stop surface (11) is preferably part of the stop receptacle (10), and/or **in that** the at least one upper stop portion (5) and the at least one lower stop portion (7) each have a bearing surface (20) which is oriented in the vertical, wherein the bearing surface (20) which is oriented in the vertical is preferably part of the stop receptacle (10).

4. The fastening system (1) as claimed in one of the preceding claims, **characterized in that** at least one of the stop portions (5, 7) is arranged on the carrier element in a positionally fixed manner or is arranged on the carrier element such that it cannot move with respect to the carrier element, wherein the positionally fixed stop portion (5, 7) is preferably the upper stop portion.

5. The fastening system (1) as claimed in claim 4, **characterized in that** a respective positionally fixedly arranged stop portion (5) and a respective displaceably arranged stop portion (7) in each case form a stop pair, wherein preferably two stop pairs which are arranged at a mutual spacing are arranged on the carrier element (3).

6. The fastening system (1) as claimed in one of the preceding claims, **characterized in that** the upper stop portion (5) comprises an upper stop element (12) which can be connected to the carrier element (3); and/or **in that** the lower stop portion (7) comprises a lower stop element (13) which can be connected to the carrier element (3).

7. The fastening system (1) as claimed in claim 6, **characterized in that** the upper stop element (12) is fixedly connected to the carrier element (3) by way of a mechanical connection, wherein the mechanical connection is preferably a latching connection or a snap-fit connection; or **in that** the lower stop element (5) is fixedly connected to the carrier element (3) by way of a mechanical connection, wherein the mechanical connection is preferably a latching connection or a snap-fit connection.

8. The fastening system (1) as claimed in one of preceding claims 6 to 7, **characterized in that** the lower stop element (13), which provides the displaceable stop portion (5, 7), has a receptacle (14) for the clamping element (9), wherein, when the clamping element (9) is actuated, the stop element can be displaced with the stop portion, in particular as a whole, relative to the carrier element (3).

9. The fastening system (1) as claimed in claim 8, **characterized in that** said lower stop element (13) is mounted on a bar-like extension (15) of the carrier element (3), said extension being oriented in the direction of actuation (B), wherein the clamping element (9) preferably acts on an end surface (16) which is arranged on the extension (15).

10. The fastening system (1) as claimed in one of the preceding claims, **characterized in that** the carrier element (3) comprises a crossmember portion (17) and at least one support portion (18) which projects from the crossmember portion (17), wherein a respective upper and a respective lower stop portion (5, 6) are present, and wherein the support portion (18) and/or the crossmember portion (17) have/has receiving structures (19) for receiving functional elements.

11. An arrangement comprising a sanitary article (2) having an upper stop (6) and a lower stop (7), and a fastening system (1) as claimed in one of the preceding claims.

12. The arrangement as claimed in claim 11, **characterized in that** the fastening system (1) is arranged in a receiving space of the sanitary article; and/or **in that** the sanitary article has an access opening, by way of which the clamping element is accessible with a tool or without a tool; and/or **in that** the stops, with respect to the form thereof, are configured to have a complementary fit with the stop portions.

## Revendications

1. Système de fixation (1) pour la fixation d'un article sanitaire (2), notamment une cuvette de toilette ou un lavabo, comprenant
un élément de support (3) avec au moins un logement de fixation (4) pouvant être relié à un moyen de fixation disposé de manière fixe du côté bâtiment,
au moins une section de butée supérieure (5) reposant sur l'élément de support (3) et pouvant venir en butée avec une butée supérieure (6) de l'article sanitaire (2),
au moins une section de butée inférieure (7) reposant sur l'élément de support (3) et pouvant venir en butée avec une butée inférieure (8) de l'article sanitaire (2), et
au moins un élément de serrage (9),
dans lequel dans la position installée, la section de butée supérieure (5) se trouve au-dessus de la section de butée inférieure (7), et
dans lequel au moins une des sections de butée (5, 7) est montée de manière coulissante sur l'élément de support (3), par rapport à la l'élément de support (3), et est reliée à l'au moins un élément de serrage (9) de telle manière qu'en actionnant l'élément de serrage (9), ladite section de butée (5, 7) peut être déplacée dans une direction d'actionnement (B), de sorte que les deux sections de butée (5, 7) peuvent serrées entre les deux butées (6, 8) de l'article sanitaire (2), **caractérisé en ce**
**que** l'au moins une section de butée supérieure (5) et l'au moins une section de butée inférieure (7) présentent chacune un logement de butée (10), dans lequel les butées (6, 8) de l'article sanitaire (2) peuvent s'introduire et
**que** les deux logements de butée sont en forme de queue d'aronde, vu transversalement à la direction d'actionnement (B).

2. Système de fixation (1) selon la revendication 1, **caractérisé en ce que** la direction d'actionnement (B) s'étend dans la verticale (V) en position montée.

3. Système de fixation (1) selon l'une des revendications précédentes, **caractérisé en ce que** l'au moins une section de butée supérieure (5) et l'au moins une section de butée inférieure (7) présentent chacune une surface de butée (11) inclinée d'un angle par rapport à la verticale, la surface de butée (11) inclinée d'un angle faisant de préférence partie du logement de butée (10), et/ou **en ce que** l'au moins une section de butée supérieure (5) et l'au moins une section de butée inférieure (7) présentent chacune une surface d'appui (20) orientée verticalement, la surface d'appui (20) orientée verticalement faisant de préférence partie du logement de butée (10).

4. Système de fixation (1) selon l'une des revendications précédentes, **caractérisé en ce qu'**au moins une des sections de butée (5, 7) est disposée sur l'élément de support de manière fixe ou non mobile, par rapport à l'élément de support, la section de butée fixe (5, 7) étant de préférence la section de butée supérieure.

5. Système de fixation (1) selon la revendication 4, **caractérisé en ce qu'**une section de butée (5) disposée de manière fixe et une section de butée (7) disposée de manière coulissante forment chacune une paire de butées, avec de préférence deux paires de butées disposées à distance l'une de l'autre étant disposées sur l'élément de support (3).

6. Système de fixation (1) selon l'une des revendications précédentes, **caractérisé en ce que** la section de butée supérieure (5) comprend un élément de butée supérieur (12) qui peut être relié à l'élément de support (3); et/ou **en ce que** la section de butée inférieure (7) comprend un élément de butée inférieur (13) qui peut être relié à l'élément de support (3).

7. Système de fixation (1) selon la revendication 6, **caractérisé en ce que** l'élément de butée supérieur (12) est solidaire de l'élément de support (3) par une liaison mécanique, la liaison mécanique étant de préférence une liaison à encliquetage ou une liaison à ressort; ou que l'élément de butée inférieur (5) est solidaire de l'élément de support (3) par une liaison mécanique, la liaison mécanique étant de préférence une liaison à encliquetage ou une liaison à ressort.

8. Système de fixation (1) selon l'une des revendications précédentes 6 à 7, **caractérisé en ce que** l'élément de butée (13), qui constitue la section de butée coulissante (5, 7), présente un logement (14) pour l'élément de serrage (9), dans lequel, lors de l'actionnement de l'élément de serrage (9), l'élément de butée peut être déplacé avec la section de butée, en particulier dans son ensemble, par rapport à l'élément de support (3).

9. Système de fixation (1) selon la revendication 8, **caractérisé en ce que** ledit élément de butée (13) est monté sur un prolongement en forme de tige (15) de l'élément de support (3) orienté selon la direction d'actionnement (B), l'élément de serrage (9) agit de préférence sur une face frontale (16) disposée sur le prolongement (15).

10. Système de fixation (1) selon l'une quelconque des revendications précédentes, **caractérisé en ce que** l'élément de support (3) comprend une section transversale (17) et au moins une section d'appui (18) dépassant de la section transversale (17), dans lequel respectivement une section de butée supérieure et inférieure (5, 6) est présente, et dans lequel la section de support (18) et/ou la section transversale (17) présentent des structures de logement (19) pour la réception d'éléments fonctionnels.

11. Agencement comprenant un article sanitaire (2) avec une butée supérieure (6) et une butée inférieure (7) et un système de fixation (1) selon l'une des revendications précédentes.

12. Agencement selon la revendication 11, **caractérisé en ce que** le système de fixation (1) est disposé dans un espace de logement de l'article sanitaire ; et/ou que l'article sanitaire présente une ouverture d'accès par laquelle l'élément de serrage est accessible avec un outil ou sans outil; et/ou que les butées sont conçues pour compléter les sections de butée par rapport à leur forme.
